# EUROPÄISCHE PATENTSCHRIFT

(11) **EP 0 878 806 B1**
(45) Veröffentlichungstag und Bekanntmachung des Hinweises auf die Patenterteilung: **27.11.2002**
(21) Anmeldenummer: 98107685.4
(22) Anmeldetag: 28.04.1998
(51) Int. Cl.: H01B 17/14

(54) **Isolatorsystem für stromführende Leiterdrähte und/oder -bänder für elektrische Weidezäune**
Insulator system for conducting wire and/or -ribbon under voltage for electrical fences
Système d'isolateur pour fils et/ou rubans conducteurs sous tension pour clôture électrique

(30) Priorität: 17.05.1997 DE 29708790 U
(43) Veröffentlichungstag der Anmeldung: 18.11.1998
(73) Patentinhaber: DITTER PLASTIC OHG, 77716 Haslach i.K. (DE)
(72) Erfinder: Krämer, Hubert, 77716 Hofstetten (DE)
(74) Vertreter: Thoma, Friedrich, Dipl.-Ing.(FH)

(56) Entgegenhaltungen:
- GB-A- 1 527 113
- US-A- 3 801 731

## Beschreibung

Die Erfindung betrifft ein Isolatorsystem für stromführende Leiterdrähte und/oder -bänder für elektrische Weidezäune, mit den Merkmalen nach dem Oberbegriff des Schutzanspruchs 1.

Bei elektrischen Weidezäunen mit stromführenden Leiterdrähten und/oder -bändern ist ein Isolatorsystem erforderlich, das nicht nur eine zweckmäßige isolierende Führung und Befestigung der Leiterdrähte und/oder - bänder an, insbesondere metallischen, Weidezaunrundstäben ermöglicht, sondern auch, das mit Finrichtungen zur einfach handhabbaren Nachstellung und Fixierung der jeweiligen Längen der Leiterdrähte und/oder -bänder zwischen den einzelnen Zaunpfählen bzw. -stäben ausgestattet ist. Außerdem soll sichergestellt sein, daß das Isolatorsystem unmittelbar oder mittelbar mit einer Vorrichtung für den eventuell erforderlichen Eingriff einer mechanischen Zugentlastungsstütze für die Zaunpfähle bzw. -stäbe versehen ist.

Aus der DE-G 94 17 209.9 ist ein Isolator für Elektroseile oder Flachbänder für einen elektrischen Weidezaun bekannt, der im unteren Isolatorbereich eine Klappe mit einer zweiten Anlagefläche aufweist, derart, daß das Elektroseil oder das Flachband zwischen zueinander benachbarten Anlegeflächen verklemmbar ist, und daß im oberen Bereich des Isolators ein Arretiermechanismus für die Klappe angeordnet ist.

Mit diesem bekannten Isolator ist es zwar möglich, ein Elektroseil bzw. Flachbandleiter wirksam mittels einer verschraubbaren Lasche bedingt festzuklemmen. Ein Nachspannen des dort eingespannten Elektroseiles oder Flachbandkabels erfordert jedoch ein Nachspannen aller Abspannfelder eines Weidezaunes. Außerdem ist der vorliegende Isolator nur begrenzt an insbesondere hölzernen Zaumpfählen mittels Nägeln oder Schrauben befestigbar.

Aus der DE-G 94 09 873.5 ist ein weiterer Weidezaunisolator bekannt, der aut einem, mit einem kreiszylindrischen Querschnitt versehenen Isolatorpfahl befestigt ist. Dieser Weidezaunisolator ist mit einer Einrichtung mit zwei Isolatorstegen und einer dazwischen liegenden Isolatorzunge zum Befestigen eines Flachbandleiters ausgestattet, die es ermöglicht, den Flachbandleiter mäanderförmig durch den Isolator zu schleifen.

Dieser bekannte Isolator ist mit dem Nachteil behaftet, daß die Befestigungseinrichtung mit einer Gewindemutter relativ aufwendig, werkzeugintensiv und damit relativ teuer ist.

Außerdem ist aus der US 3,801,731 ein Isolatorsystem bekannt, mit zwei zueinander formgleichen Isolatorhälften, die funktionskonform spiegelbildlich aufgebaut und zueinander angeordnet und kraftschlüssig miteinander verbindbar sind, zur Aufnahme von stronführenden Leiterdrähten und zur kraftschlüssigen Anordnung an einem Weidezaunpfahl.

Der Erfindung liegt die Aufgabe zugrunde, ein Isolatorsystem für stromtuhrende Leiterdrähte und/oder -bänder für elektrische Weidezäune zu schaffen, die die Nachteile der bekannten Weidezaunisolatoren beseitigt und die nicht nur einfach, rationell und zweckmäßig auf, insbesondere metallischen, Weidezaunrundstäben zweckmäßig montierbar sind, sondern auch, daß dort die Leiterdrähte und/oder -bänder einfach, rationell und zweckmäßig befestigt und pro Abspannfeld einfach und beliebig nachspannbar sind, ohne den gesamten Weidezaun nachspannen zu müssen. Außerdem liegt es im Rahmen der Aufgabe, das Isolatorsystem mit einer Vorrichtung zu versehen, die es erforderlichenfalls ermöglicht, die Weidezaunrundstäbe oder -pfähle mit einer, den gespannten Leiterdrähten und/oder -bändern entgegenwirkenden, Zugentlastungsstütze zu versehen.

Diese Aufgabe wird mit den Merkmalen im kennzeichnenden Teil des Schutzanspruchs 1 gelöst und in den Unteransprüchen sind weitere vorteilhafte Einzelheiten beansprucht.

Vorteilhaft bei dem neuen Weidezaunsystem ist nicht nur die zweckmäßige Ausführung des eigentlichen Isolators zur Führung und kraftschlüssigen Fixierung eines stromführenden Leiterdrahtes und/oder -bandes, der aus zwei, insbesondere formgleichen, Hälften ausgebildet ist, die funnktionskonform spiegelbildlich zueinander angeordnet sind und mit mindestens zwei, Insbesondere in Draht- oder Bandverlaufsrichtung, insbesondere zueinander parallel verlaufenden, Nuten für den Eingriff eines Leiterdrahtes und/oder -bandes versehen ist, sondern auch, die zur aufsteckbaren, gegeneinander verdrehbaren, Befestigung auf einem zylindrischen, insbesondere metallischen, insbesondere aus einem Monierstahlstababschnitt bestehenden Weidezaunpfosten, jeweils mit einem zylindrischen Befestigungsloch versehen sind, die nach der Montage auf dem Weidezaunpfosten und dem Einlegen des Leiterdrahtes und/oder -bandes spiegelbildlich zueinander ausgerichtet, insbesondere mit einer Lasche und/oder einer Schraube kraftschlüssig lösbar miteinander verbindbar sind.

Vorteilhaft ist ferner die einstückige Verbindung der beiden, insbesondere aus einem recyclingbaren Kunststoff herstellbaren, Isolatorhälften mittels einer Schlaufe.

In Weiterbildung der Erfindung ist es in vorteilhafter Weise vorgesehen, das Isolatorsystem unmittelbar oder mittelbar mit einer Vorrichtung auszustatten, die es einfach und rationell ermöglicht, mittels eines, insbesondere metallischen, Weidezaunpfostens, eine zugentlastende Pfostenstütze zu installieren. Dabei ist diese, insbesondere spiegelbildlich zweiteilige, Vorrichtung mit entsprechenden Führungsnuten sowohl für den eigentlichen senkrecht stehenden Weidezaunpfosten, als auch für die unter einem Winkel von ca. 45° verlaufend anzuordnente zugentlastende Pfostenstütze ausgestattet. Zweckmäßigerweise sind die beiden, insbersondere aus einem recyclingbaren Kunststoff herstellbaren, spiegelbildlich gestalteten und funktionskonform zueinander angeordneten Vorrichtungshälften mit einer Lasche einstückig miteinander und erforderlichenfalls mit dem eigentlichen Isolator verbunden.

Einige Ausführungs- und Installationsbeispiele sind in den Zeichnungen dargestellt und werden im folgenden näher erläutert. Es zeigen
- Fig. 1: eine schaubildliche Ansicht auf einen Isolator,
- Fig. 2: eine Draufsicht auf einen geöffneten Isolator mit eingelegtem Leiterdraht,
- Fig. 3: eine Draufsicht auf einen geöffneten Isolator mit eingelegtem Leiterband.
- Fig. 4: eine Seitenansicht auf einen geschlossenen Isolator,
- Fig. 5: eine Draufsicht auf die Unterseite eines Isolators nach Fig. 4,
- Fig. 6: eine schaubildliche Ansicht auf einen auf einem Weidezaunpfosten funktionskonform angeordneten, Isolator,
- Fig. 7: eine schaubildliche Ansicht auf einen, auf einem Weidezaunrundstab bzw. -pfahl geöffnet angeordneten, Isolator mit eingelegtem Leiterband und mit einer mittelbar auf dem Weidezaunpfosten angeordneten Vorrichtung für eine zugentlastende Postenstütze,
- Fig. 8: eine schaubildliche Ansicht auf eine Isolator-Doppelinstallation für zwei sich kreuzende Leiterbänder auf einem Weidezaunpfosten, einschließlich einer Vorrichtung für eine zugentlastende Pfostenstütze,
- Fig. 9: eine schaubildliche Ansicht auf eine Vorrichtung für eine zugentlastende Pfostenstütze und
- Fig. 10: eine schaubildliche Ansicht auf eine Isolatorinstallation auf einem Weidezaunpfosten mit unmittelbar im Isolator integrierter Vorrichtung für eine zugentlastende Pfostenstütze und mit einem lösbaren Weidezugangsseil.

Der, in den Fig. 1 bis 10 dargestellte, Isolator 1 besteht im einzelnen Insbesondere aus den beiden Isolatorhälften 1a uns 1b, die mittels einer Schlaufe 2, insbesondere einstückig, beweglich miteinander verbunden und in funktionskonformem Zustand, wie aus der Fig. 4 ersichtlich ist, spiegelbildlich zueinander angeordnet und mittels einer einseitigen, insbesondere einstückig vorgesehenen, Klammer 3 und/oder mittels einer mittelbaren Schraube 4 lösbar kraftschlüssig zueinander befestigt sind. 4.1 bezeichnet dort die entsprechenden Schraubenlöcher.

5 bedeutet zylindrische Befestigungslöcher in den beiden Isolatorhälften 1a und 1b, für den hinreichend formschlüssigen Eingriff eines, insbesondere metallischen, Weidezaunpfostens 9, gemäß der Fig. 6, Fig. 7 und/oder Fig. 8. 19 zeigt Dichtungen, die konzentrisch zu den Befestigungslöchern 5 auf den beiden einander benachbarten Innenseiten 20 des Isolatorhälften 1a und 1b zum Zwecke des Feuchtigkeitsschutzes vorgesehen sind.

6 kennzeichnet Nuten in den Isolatorhälften 1a und 1b, die insbesondere parallel zueinander verlaufend und in funktionsfähigem Zustand einander spiegelbildlich benachbart angeordnet sind.

In den beiden Isolatorhälften 1a und 1b ist jeweils mindestens eine Nut 6 einseitig vorgesehen, die in funktionsfähig montiertem Zustand der beiden Hälften 1a und 1b einander spiegelbildlich d.h. deckungsgleich benachbart angeordnet sind, zur Führung und/oder Fixierung eines dort eingelegten stromführenden Leiterdrahtes 7 und/oder -bandes 8.

Wie aus den einzelnen Figuren ersichtlich, sind zweckmäßigerweise jeweils drei zueinander parallel verlaufende Nuten 6 einander in funktionskonformem Zustand spiegelbildlich gegenüberliegend in den beiden Isolatorhälften 1a und 1b angeordnet.

Aus der Fig. 2 ist ersichtlich, wie ein stromführender Leiterdraht 7 und/oder ein Leiterband 8 in einer der Nuten 6 durchschleifbar ist.

Andererseits ist aus der Fig. 3 ersichtlich, daß ein Leiterdraht 7 oder ein Leiterband 8 auch mäanderförmig zugentlastend in den Nuten 6 führbar ist. Diese Art der Installation bzw. Fixierung eines Leiterdrahtes 7 oder - bandes 8 ist besonders zweckmäßig, wenn zwischen den einzelnen Weidezaunpfosten 9, gemäß den Fig. 6, Fig. 7 und/oder Fig. 8, eine bestimmte Draht- oder Bandabspannung vorgesehen bzw. zweckmäßig ist.

Aus der Fig. 4 ist ersichtlich, wie die beiden Isolatorhälften 1a und 1b spiegelbildlich einander eng benachbart gegenüberliegend angeordnet und mittels der einstückig vorgesehenen Klammer 3 und erforderlichenfalls mit einer zusätzlichen Schraube 4 kraftschlüssig zueinander befestigt sind. 2 bezeichnet die vorgesehene Schlaufe zur lösbar kraftschlüssigen Verbindung der beiden Isolatorhälften 1a und 1b miteinander.

Aus der Fig. 5 ist die Unterseite 10 der Isolatorhälfte 1b ersichtlich, mit einem dort vorgesehenen, zum Befestigungsloch 5 schräg verlaufend angeordneten, sogenannten Sackloch 11, in das zweckmäßigerweise unmittelbar eine Pfostenstütze 12 eingreifen kann, wie dies aus der Fig. 6 näher ersichtlich ist.

Die Fig. 6 zeigt im einzelnen einen metallischen Weidezaunpfosten 9, der vorteilhafterweise insbesondere aus einem sogenannten Moniereisenstababschnitt hergestellt ist, auf dem ein Isolator 1 aufgesteckt ist. 8 bezeichnet ein stronführendes Leiterband und 12 kennzeichnet eine vorgesehene Pfostenstütze. Der Weidezaunpfosten 9 ist dort zweckmäßigerweise oberseitig mit einer Abdeckkappe 13 abgedeckt.

Wie aus der Fig. 6 desweiteren ersichtlich ist, ist es in vorteilhafter Weise vorgesehen, am Isolator 1, insbesondere an der oberen Isolatorhälfte 1a, eine optische Funktionsanzeige 21 inform einer Leuchtdiode und/oder eines akustischen Signalgebers anzuordnen.

Die Fig. 7 zeigt einen Weidezaunpfosten 9 mit einem noch offenen Isolator 1 bei dem in der unteren Isolatorhälfte 1b mäanderförmig ein Leiterband 8 eingelegt ist und bei dem die obere Isolatorhälfte 1a, zum Zwecke der Leiterbandmontage, um ca. 90° weggeschwenkt ist. 3 bezeichnet die vorgesehene Klammer und 4 zeigt eine mittelbare Schraube zur kraftschlüssigen Verbindung der beiden Isolatorhälften 1a und 1b. 13 bedeutet die endseitige Abdeckhaube auf dem Weidezaunpfosten 9.

Die Fig. 7 zeigt desweiteren eine insbesondere aus zwei halbschalenförmigen Kunststoffteilen bestehende Vorrichtung 14 für den mittelbaren kraftschlüssigen Eingriff mindestens einer Pfostenstütze 12. Die Vorrichtung 14 ist kraftschlüssig, mittels Schrauben 15, an einem Weidezaunpfosten 9 befestigbar.

Um die Vorrichtung 14 möglichst vielseitig an dem neuen Weidezaunsystem einsetzen zu können, sind dort einander gegenüberliegend mehrere Eingriffslöcher 16 vorgesehen, die zweckmäßigerweise in einem Winkel von 30° bis 45° zueinander versetzt angeordnet sind, wie dies aus der Fig. 8 näher ersichtlich ist. Die Fig. 8 zeigt außerdem, daß die beiden halbschalenartigen Kunststoffteile der Vorrichtung 14 zweckmäßigerweise mittels einer Schlaufe 17 einstückig miteinander verbunden sind.

Die Fig. 9 zeigt einen Weidezaunpfosten 9 mit zwei dort in einem Winkel von 90° zueinander versetzt montierten Isolatoren 1. 8 bezeichnet die mit dem jeweiligen Isolator 1 in Eingriff stehenden stromführenden Leiterbänder. 14 bezeichnet eine mittelbare Vorrichtung für den Eingriff von Pfostenstützen 12. 13 kennzeichnet eine Abdeckkappe auf dem Weidezaunpfahl 9.

Es liegt im Rahmen der Erfindung, daß mehrere Vorrichtungen 14 für den erforderlichen Eingriff von Pfostenstützen 12 paralell zum jeweiligen Führungsverlauf der Leiterbänder 8 auf dem Weidezaunpfosten 9 hintereinanderliegend kraftschlüssig angeordnet sind.

Außerdem liegt es im Rahmen der Erfindung, daß die Vorrichtung 14, insbesondere mit einer Hälfte, der aus zwei halbschalenförmigen kongruenten und funktionskonform spiegelbildlich zueinander montierten Kunststoffteilen, einstückig mit der Isolatorhälfte 1b verbunden ist.

Die Fig. 10 zeigt einen, auf einem Weidezaunpfosten 9 kraftschlüssig angeordneten, Isolator 1. 12 bezeichnet eine Pfostenstütze, die dort unmittelbar mit dem Isolator 1, in dem dort auf der Isolatorunterseite 10 vorgesehenen Sackloch 11, in Eingriff steht. 13 bezeichnet die Abdeckhaube auf dem Weidezaunpfosten 9.

Wie aus der Fig. 10 desweiteren ersichtlich ist, kann die, die beiden Isolatorhälften 1a und 1b einstückig miteinander verbindende, Schlaufe 2, zum Einhängen eines Weidezaunseiles 18 eingesetzt werden.

## Patentansprüche

1. Isolatorsystem für stromführende Leiterdrähte und/oder -bänder für elektrische Weidezäune mit einem an einem Weidezaunpfosten (9) kraftschlüssig angeordneten Isolator (1), **dadurch gekennzeichnet**, das der Isolator (1) aus zwei, insbesondere zueinander formgleichen Isolatorhälften (1a und 1b) gebildet ist, die funktionskonform spiegelbildlich zueinander angeordnet und kraftschlüssig miteinander verbindbar sind, und daß die Isolatorhälften (1a und 1b) jeweils mit mindestens zwei. insbesondere zueinander parallel verlaufenden, funktionskonform spiegelbildlich einander benachbart angeordneten Nuten (6) zur Führung und Fixierung eines Leiterdrahtes (7) und/oder Leiterbandes (8) vorgesehen sind.

2. Isolatorsystem nach Anspruch 1, **dadurch gekennzeichnet**, das die beiden Isolatorhälften (1a und 1b) mittels einer Schlaufe (2) einstückig miteinander verbunden sind.

3. Isolatorsystem nach Anspruch 1 und 2, **dadurch gekennzeichnet, daß** die beiden Isolatorhälften (1a und 1b) mittels einer Klammer (3) funktionskonform lösbar kraftschlüssig miteinander verbunden sind.

4. Isolatorsystem nach Anspruch 3, **dadurch gekennzeichnet, daß** die Klammer (3) an einem der beiden Isolatorhälften (1a oder 1b) einstückig angeordnet ist.

5. Isolatorsystem nach Anspruch 1 bis 4, **dadurch gekennzeichnet, daß** die beiden Isolatorhälften (1a und 1b) mittels mindestens einer Schraube (4) lösbar kraftschlüssig verbindbar sind.

6. Isolatorsystem nach Anspruch 1 bis 5, **dadurch gekennzeichnet, daß** an mindestens einem der beiden Isolatorhälften (1a oder 1b), insbesondere im Bereich der Isolatorunterseite (10) ein insbesondere schräg verlaufendes Sackloch (11) für den Eingriff einer Pfostenstütze (12) vorgesehen ist.

7. Isolatorsystem nach Anspruch 1 bis 6, **dadurch gekennzeichnet, daß** die Isolatorhälften (1a und 1b) funktionskonform jeweils mit koaxial zueinander verlaufenden Befestigungslöchern (5) für den insbesondere formschlüssigen Eingriff mit einem Weidezaunpfosten (9) versehen sind.

8. Isolatorsystem nach Anspruch 7, **dadurch gekennzeichnet, daß** im Bereich der einander benachbarten Innenseiten (20) der beiden Isolatorhälften (1a und 1b) konzentrisch zu den Befestigungslöchern (5) jeweils Dichtungen (19) vorgesehen sind.

9. Isolatorsystem nach Anspruch 1 bis 8, **dadurch gekennzeichnet, daß** als Weidezaunpfosten (9) ein sogenannter Moniereisenstababschnitt vorgesehen ist.

10. Isolatorsystem nach Anspruch 1 bis 9, **dadurch gekennzeichnet, daß** für den Eingriff einer, insbesondere aus einem Moniereisenstababschnitt bestehenden, Pfostenstütze (12) eine mit dem Isolator (1) unmittelbar oder mittelbar verbundene Vorrichtung (14) vorgesehen ist.

11. Isolatorsystem nach Anspruch 10, **dadurch gekennzeichnet, daß** die Vorrichtung (14) aus zwei halbschalenartigen Kunststoffteilen gebildet ist.

12. Isolatorsystem nach Anspruch 9 bis 10, **dadurch gekennzeichnet, daß** die beiden Kunststoffteile der Vorrichtung (14) einerseits, insbesondere einstückig, mittels einer Schlaufe (17) miteinander verbunden sind, und daß andererseits die beiden Kunststoffteile mittels Schrauben kraftschlüssig lösbar miteinander und auf einem Weidezaunpfosten befestigbar sind.

13. Isolatorsystem nach Anspruch 1 bis 12, **dadurch gekennzeichnet, daß** am Isolator (1), insbesondere im Bereich der oberseitigen Isolatorhälfte (1a), eine optische Funktionsanzeige (21) inform einer Leuchtdiode und/oder ein akustischer Signalgeber angeordnet ist.

14. Isolatorsystem nach Anspruch 1 bis 13, **dadurch gekennzeichnet, daß** der Weidezaumpfosten (9) mit einer Abdeckhaube (13) abgedeckt ist.

15. Isolatorsystem nach Anspruch 1 bis 14, **dadurch gekennzeichnet, daß** sowohl der Isolator (1) mit den beiden Isolatorhälften (1a und 1b), als auch die Vorrichtung (14) und die Abdeckhaube (13) aus Recycling-Kunststoffen hergestellt sind.

## Claims

1. Insulator system for current-conducting conductor wires and/or conductor tapes for electric pasture fences with an insulator (1) arranged in force-locking manner at a pasture fence post (9), **characterised in that** the insulator (1) is formed from two insulator halves (1a and 1b) which are, particularly, identical in shape to one another and which are arranged in mirror image to one another in conformity with function and connected together in force-locking manner, and that the insulator halves (1a and 1b) are each provided with at least two grooves (6), which run, particularly, parallel to one another and which are arranged adjacent to one another in mirror image in conformity with function, for guiding and fixing a conductor wire (7) and/or conductor tape (8).

2. Insulator system according to claim 1, **characterised in that** the two insulator halves (1a and 1b) are integrally connected together by means of a loop (2).

3. Insulator system according to claim 1 and 2, **characterised in that** the two insulator halves (1a and 1b) are detachably connected together in force-locking manner and in conformity with function by means of a clip (3).

4. Insulator system according to claim 3, **characterised in that** the clip (3) is integrally arranged at one of the two insulator halves (1a or 1b).

5. Insulator system according to claim 1 to 4, **characterised in that** the two insulator halves (1a and 1b) are detachably connectible in force-locking manner by means of at least one screw (4).

6. Insulator system according to claim 1 to 5, **characterised in that** a blind bore (11), which in particular extends obliquely, for the engagement of a post support (12) is provided at at least one of the two insulator halves (1a or 1b), particularly in the region of the insulator underside (10).

7. Insulator system according to claim 1 to 6, **characterised in that** the insulator halves (1a and 1b) are respectively provided in conformity with function with mutually coaxially extending fastening holes (5) for engagement, particularly in shape-locking manner, with a pasture fence post (9).

8. Insulator system according to claim 7, **characterised in that** respective seals (19) are provided in the region of the mutually adjacent inner sides (20) of the two insulator halves (1a and 1b) concentrically with the fastening holes (5).

9. Insulator system according to claim 1 to 8, **characterised in that** a so-called reinforcing iron rod section is provided as pasture fence post (9).

10. Insulator system according to claim 1 to 9, **characterised in that** a device (14) indirectly or directly connected with the insulator (1) is provided for engagement of a post support (12), particularly a support consisting of a reinforcing iron rod section.

11. Insulator system according to claim 10, **characterised in that** the device (14) is formed from two synthetic material parts similar to half shells.

12. Insulator system according to claim 9 to 10, **characterised in that** the two synthetic material parts of the device (14) on the one hand are connected together, particularly integrally, by means of a loop (17) and that on the other hand the two synthetic material parts are detachably fastenable together and to a pasture fence post in force-locking manner by means of screws.

13. Insulator system according to claim 1 to 12, **characterised in that** an optical function indicator (21) in the form of a luminescent diode and/or an acoustic signal transmitter is arranged at the insulator (1), particularly in the region of the insulator half (1a) at the upper side.

14. Insulator system according to claim 1 to 13, **characterised in that** the pasture fence post (9) is covered by a cover hood (13).

15. Insulator system according to claim 1 to 14, **characterised in that** not only the insulator (1) with the two insulator halves (1a and 1b), but also the device (14) and the cover hood (13) are formed from recycled synthetic materials.

## Revendications

1. Système isolateur pour câbles et/ou bande de fils conducteurs pour des clôtures d'enclos électriques comprenant un isolateur fixé à un poteau de clôture (9), **caractérisé en *ce* que** l'isolateur (1) est formé de deux moitiés d'isolateur (1a et 1b) qui sont en particulier identiques en forme, les deux moitiés d'isolateur étant disposées l'un par rapport à l'autre en condition de fonctionnement selon une symétrie miroir et sont interconnectables en force, et **en ce que** les moitiés d'isolateur (1a et 1b) sont pourvues respectivement d'au moins deux gorges (6), qui s'étendent en particulier parallèlement les unes aux autres et qui sont disposées de manière adjacente les unes par rapport aux autres en position de fonctionnement selon une symétrie miroir, lesdites gorges (6) étant adaptées au guidage et à la fixation d'un câble de fils (7) et/ou d'une bande de fils (8).

2. Système isolateur selon la revendication 1, **caractérisé en ce que** les deux moídés d'isolateur (1a et 1b) sont reliées ensemble de manière monobloc par une bride (2).

3. Système isolateur selon l'une des revendications 1 et 2, **caractérisé en ce que** les deux moitiés d'isolateur (1a et 1b) sont reliées ensemble de manière détachable pour le fonctionnement au moyen d'une attache (3).

4. Système isolateur selon la revendication 3, **caractérisé en ce que** l'attache 3 est reliée de manière monobloc à une des deux moitiés d'isolateur (1a ou 1b).

5. Système isolateur selon l'une des revendications 1 à 4, **caractérisé en ce que** les deux moitiés d'isolateurs (1a et 1b) sont reliées de manière détachable au moyen d'au moins une vis (4).

6. Système isolateur selon l'une des revendications 1 à 5, **caractérisé en ce que** au niveau d'au moins une des deux moitiés d'isolateur (1a ou 1b), en particulier dans la zone de la face inférieure (10) de l'isolateur est prévu un trou borgne (11) qui s'étend en particulier de manière inclinée pour venir en prise avec un support de poteau (12).

7. Système isolateur selon l'une des revendications 1 à 6, **caractérisé en ce que** les moitiés d'isolateur (1a et 1b) sont pourvues, en condition de fonctionnement, respectivement de trous de fixation (5) qui s'étendent coaxialement l'un par rapport à l'autre, les trous (5) étant destinés à venir en prise, en particulier de manière adaptée en forme, avec un poteau de clôture (9).

8. Système isolateur selon la revendication 7, **caractérisé en ce que** dans la zone des faces internes adjacentes (20) des deux moitiés d'isolateur (1a et 1b) sont prévues respectivement des garnitures d'étanchéité (19) qui sont disposées de manière concentrique par rapport aux trous de fixation 5.

9. Système isolateur selon l'une des revendications 1 à 8, **caractérisé en ce qu'**un tronçon de tube d'acier à béton armé est prévu en tant que poteau de clôture (9).

10. Système isolateur selon l'une des revendications 1 à 9, **caractérisé en ce que** pour venir en prise avec un support de poteau (12), en particulier constitué d'un tronçon de tube d'acier à béton armé, il est prévu un arrangement (14) relié directement ou indirectement avec l'isolateur (1).

11. Système isolateur selon la revendication 10, **caractérisé en ce que** l'arrangement (14) comprend deux parties en plastique en forme de demi-coque.

12. Système isolateur selon l'une des revendications 9 et 10, **caractérisé en ce que** les deux parties en plastique de l'arrangement (14) sont d'un côté reliées ensemble aux moyens d'une bride (17), avantageusement monobloc, et **en ce que** d'autre part les deux parties en plastique peuvent être fixées, ensemble et sur un poteau de clôture de manière détachable au moyen de vis.

13. Système isolateur selon l'une des revendications 1 à 12, **caractérisé en ce qu'**au niveau de l'isolateur (1), en particulier dans la zone de la moitié d'isolateur supérieure (1a), il est prévu un indicateur de fonctionnement optique (21) sous la forme d'une diode électroluminescente et/ou un transducteur de signal acoustique.

14. Système isolateur selon l'une des revendications 1 à 13, **caractérisé en ce que** le poteau de clôture (9) est recouvert d'une coiffe (13).

15. Système isolateur selon l'une des revendications 1 à 14, **caractérisé en ce qu'**aussi bien l'isolateur (1) avec ses deux moitiés d'isolateur (1a et 1b) que l'arrangement (14) et la coiffe (13) sont fabriqués en matières plastiques recyclées.
